# EUROPÄISCHE PATENTSCHRIFT

(11) **EP 1 557 500 B1**
(45) Veröffentlichungstag und Bekanntmachung des Hinweises auf die Patenterteilung: **07.11.2012**
(21) Anmeldenummer: 05001242.6
(22) Anmeldetag: 21.01.2005
(51) Int. Cl.: E03B 9/14

(54) **Regulier- und Absperrarmatur**
Regulating and stop armature
Armature de régulation et d'arrêt

(30) Priorität: 24.01.2004 DE 202004001093 U
(43) Veröffentlichungstag der Anmeldung: 27.07.2005
(62) Teilanmeldung aus: 08005685.6
(73) Patentinhaber: Gebr. Kemper GmbH + Co. KG Metallwerke, 57462 Olpe (DE)
(72) Erfinder: Fries, Stefan, 57462 Olpe (DE)
(74) Vertreter: Grünecker, Kinkeldey, Stockmair & Schwanhäusser

(56) Entgegenhaltungen:
- US-A- 4 475 570

## Beschreibung

Die vorliegende Erfindung betrifft eine Regulier- und Absperrarmatur gemäß dem Oberbegriff von Anspruch 1, wie sie beispielsweise aus dem DE-U-200 01 883 bekannt ist.

Eine derartige Armatur hat ein Ventilgehäuse, in dem ein Ventilkegel verschieblich geführt und dichtend an einen an dem Ventilgehäuse ausgebildeten Ventilsitz zur Anlage bringbar ist. Ferner weist das Regulier- und Absperrventil ein Ventilauslaufgehäuse auf, in das ein Ventiloberteil mit einer drehbar in diesem angeordneten und mit einem Drehgriff verbundenen Spindel eingeschraubt ist. Zwischen dem Ventilgehäuse und dem Ventilauslassgehäuse ist ein Zwischenrohr vorgesehen, dessen Länge derart bemessen ist, dass das Ventilgehäuse im Innenbereich eines Gebäudes und das Ventilauslaufgehäuse die Außenwand des Gebäudes überragend angeordnet werden kann. Das Zwischenrohr umgibt eine Zwischenspindel, die mit der Spindel im Eingriff steht, so dass durch Drehen an dem Drehgriff eine axiale Verstellung der Zwischenspindel erfolgt, die auf den Ventilkegel übertragen wird, welcher in Wirkverbindung mit der Zwischenspindel steht. Ferner weist die vorbekannte Regulier- und Absperrarmatur ein Entlüftungsventil auf, das ein bei geöffnetem Ventilkegel eine Entlüftungsöffnung verschließendes Dichtelement hat, welches die Entlüftungsöffnung bei geschlossenem Ventilkegel freigibt.

Bei der vorbekannten Regulier- und Absperrarmatur ist ein unter Federvorspannung an dem Ventilauslaufgehäuse vorgesehener Entlüftungsventilkörper vorgesehen. Dieser ist derart federvorgespannt, dass bei einem in dem Ventilauslaufgehäuse wirkenden Innendruck, der auch auf den Entlüftungsventilkörper wirkt, das Entlüftungsventil geschlossen ist, wohingegen bei abgesperrter Armatur und ablaufendem Wasser aus der Armatur sich das Entlüftungsventil bei geringem Innendruck öffnet, um einen zwischen der Zwischenspindel und dem Zwischenrohr zwischen dem Ventiloberteil und dem Ventilkegel ausgebildeten Zwischenraum zu entlüften, wenn die Absperrarmatur abgesperrt ist, d.h. der Ventilkegel an dem Ventilsitz dichtend anliegt. Die Steuerung des Entlüftungsventils ist aber nicht immer zuverlässig. So kann es vorkommen, dass an einem Auslassstutzen des Ventilauslaufgehäuses ein Schlauch angeschlossen ist, welcher endseitig verschlossen werden kann, bevor die Regulier- und Absperrarmatur geschlossen wird. In diesem Fall wird der Wasserinnendruck in dem Ventilauslaufgehäuse nicht abgebaut, so dass das Entlüftungsventil nicht betätigt und eine Lüftung der Armatur danach nicht durchgeführt werden kann. Bei Frost kann die Armatur gesprengt werden.

Darüber hinaus besteht bei Regulier- und Absperrarmaturen das Problem, dass aufgrund des Nachlaufens von Wasser aus der Armatur bei der Belüftung der Benutzer der Armatur in dem Glauben, der Ventilkegel sei noch nicht zur Anlage an den Ventilsitz gelangt, den Drehgriff weiter dreht, was zu einer übermäßigen Beanspruchung des Ventilkegels bzw. des Ventilsitzes führt.

Die US 4,475,570 offenbart eine Auslaufarmatur mit einer Zwangsbelüftung. Die vorbekannte Auslaufarmatur hat ein Ventilsitzgehäuse, in dem ein Ventilkegel verschieblich geführt und dichtend an einen an dem Ventilsitzgehäuse ausgebildeten Ventilsitz anlegbar ist. Des Weiteren ist ein Ventilauslaufgehäuse vorgesehen. Zwischen diesem Ventilauslaufgehäuse und dem Ventilsitzgehäuse befindet sich ein Zwischenrohr. Des Weiteren weist die vorbekannte Auslaufarmatur ein Ventil auf. Dieses befindet sich in dem Auslaufgehäuse und regelt den Strömungsdurchgang zu einer Schlauchtülle. Bei der üblichen Wasserentnahme wird dieses Ventil durch den Wasserdruck so verformt, dass Wasserdurchfluss möglich ist. Bei verschlossenem Ventil bewegt sich ein fest mit einer einheitlichen Spindel verbundener Stellkörper in axialer Richtung und drückt mit seiner Konusfläche gegen einen Stift, welcher eine dichtende Anlage einer Scheibe an einer durch eine Ringscheibe ausgebildete Ausflussöffnung freigibt, wodurch eine Belüftung des Ringraumes zwischen der Spindel und dem Zwischenrohr bewirkt wird.

Der Gewindeeingriff zur Vermittlung einer axialen Bewegung durch die Drehbewegung der Spindel erfolgt bei dem Auslaufgehäuse nach der US 4,475,570 über das Ventilsitzgehäuse, welches für die Wasserströmung durch einen im Innern einer Gewindehülse ausgesparten Strömungsdurchgang überbrückt wird. Die Ausgestaltung nach diesem Stand der Technik erfordert eine sehr genaue dimensionale Abstimmung zwischen dem Stellkörper und der Position des Stifts im Hinblick auf eine dichtende Anlage am Ventilsitz.

Der vorliegenden Erfindung liegt das Problem zugrunde, die Regulier- und Absperrara-matur der eingangs genannten Art dahingehend weiterzubilden, dass eine zuverlässige Entlüftung der Armatur unabhängig von dem Innendruck in dem Ventilauslaufgehäuse stattfinden kann. Der vorliegenden Erfindung liegt weiterhin das Problem zugrunde, die eingangs genannte Regulier- und Absperrarmatur hinsichtlich ihrer Haltbarkeit zu verbessern.

Zur Lösung dieser Probleme wird mit der vorliegenden Erfindung eine Regulier- und Absperrarmatur mit den Merkmalen von Anspruch 1 angegeben. Die Regulier - und Absperrarmatur nach Anspruch 1 weist einen Stellkörper auf, der mit der Spindel zusammenwirkt und längsverschieblich in dem Ventiloberteil gehalten ist. Darüber hinaus ist der Stellkörper verdrehfest in dem Ventiloberteil gehalten. Der Stellkörper ist erfindungsgemäß derart ausgestaltet, dass er bei geschlossenem Ventilkegel, d.h. bei geschlossener Armatur von einer ersten Stellung in eine zweite Stellung längsverschieblich bewegt werden kann und hierbei derart auf das Dichtelement des Entlüftungsventils einwirkt, dass dieses in der ersten Stellung des Stellkörpers die Entlüftungsöffnung verschließt und in einer zweiten Stellung des Stellkörpers diese freigibt.

Der Stellkörper nach der vorliegenden Erfindung ist verdrehfest gegenüber der Spindel gehalten, wirkt mit dieser jedoch zusammen, beispielsweise derart, dass die Verschiebebewegung des Stellkörpers zumindest abschnittsweise an eine Verschiebebewegung der Spindel gekoppelt ist und/oder die Verschiebebewegung des Stellkörpers in dem Ventilauslaufgehäuse von der Drehung der Spindel beeinflusst wird, insbesondere unmittelbar aufgrund der Gewindesteigung der Spindel in Längsrichtung derselben verstellt wird. Diese Verstellung erfolgt insbesondere bei geschlossenem Ventil. Bei geschlossenem Ventil kann der Stellkörper von der ersten in die zweite Stellung verstellt werden. Bei der ersten Stellung wirkt der Stellkörper derart auf das Dichtelement ein, dass dieses die Entlüftungsöffnung verschließt, wohingegen das Dichtelement in der zweiten Stellung des Stellkörpers die Entlüftungsöffnung freigibt.

Bevorzugte Weiterbildungen der erfindungsgemäßen Regulier- und Absperrarmatur der vorliegenden Erfindung sind in den Unteransprüchen angegeben.

Die vorliegende Erfindung wird nachfolgend unter Bezugnahme auf zwei Ausführungsbeispiele in Verbindung mit der Zeichnung näher erläutert. In dieser zeigen:
- Figur 1: eine Längsschnittansicht eines ersten Ausführungsbeispiels;
- Figur 2: das Ventilauslaufgehäuse des in Figur 1 gezeigten Ausführungsbeispiels in vergrößerter Darstellung;
- Figur 3: das in Figuren 1 und 2 gezeigte Ausführungsbeispiel bei geöffneter Armatur;
- Figur 4: das Ventilauslaufgehäuse eines zweiten Ausführungsbeispiels bei einer Stellung gemäß Figur 2; und
- Figur 5: das in Figur 6 gezeigte Ausführungsbeispiel in einer der Stellung gemäß Figur 3 entsprechenden Stellung.

In Figur 1 sind die wesentlichen Bestandteile eines Ausführungsbeispiels einer als Wasserzapfstelle ausgebildeten Regulier- und Absperrarmatur gezeigt, die ein Ventilgehäuse 2, ein Ventilauslaufgehäuse 4 und ein dazwischen angeordnetes, beide Gehäuse 2, 4 verdrehfest miteinander verbindendes Zwischenrohr 6 umfasst. An dem Ventilgehäuse 2 ist ein Ventilsitz 21 ausgebildet, an welchen ein Ventilkegel 22 dichtend zur Anlage gebracht werden kann. Vorliegend erfolgt die Anlage nach Art eines Geradsitzventils. An der Außenumfangsfläche des Ventilgehäuses 2 ist ein Befestigungsflansch 23 vorgesehen, welcher vorzugsweise an der Innenseite einer Gehäusewandung montiert wird. Befestigungsseitig weist das Ventilgehäuse 2 ferner einen Einlaufstutzen 24 zum Anschluss an das Rohrleitungssystem des Gebäudes auf.

An der anderen Seite des Ventilgehäuses 2 ist das Zwischenrohr 6 verdrehfest montiert, dessen Länge derart ist, dass eine Manschette 61 an der Außenwand einer fertigen Gebäudewand anliegt. Das Zwischenrohr 6 kann über seine gesamte Länge mit einer Iso- lierung 62 ummantelt sein. Vorliegend erstreckt sich die Isolierung 62 bis zu einer ringförmigen Anlagefläche der Manschette 61 an die Gebäudewand. Das Zwischenrohr 6 umgibt eine Zwischenspindel 63, die mit einer Verbindungshülse 64 verbunden ist, welche den Ventilkegel 22 verschieblich führt und Teil einer Rücklaufsperre ist, welche einen den Ventilkegel 22 haltenden Ventilkörper 25 unter Vorspannung einer Feder 26 bei geschlossener Absperrarmatur gegen den Ventilsitz 21 drückt. Die Zwischenspindel 63 ist über Gleitringe 65 an der Innenumfangsfläche des Ventilgehäuses 2 abgestützt. Durchbrechungen in der Verbindungshülse 64 erlauben den Durchtritt von Wasser in axialer Richtung, wie dies näher in der DE-U-200 01 833 U1 der vorliegenden Anmelderin beschrieben ist.

Wie insbesondere den Figuren 2 und 3 zu entnehmen ist, steht die Zwischenspindel 63 an ihrem anderen Ende mit einer Spindel 41 im Gewindeeingriff, welche verdrehfest mit einem Drehgriff 55 verbunden ist. Die Spindel 41 ist in einem Ventiloberteil 42 drehbar aufgenommen, welches in das Ventilauslaufgehäuse 4 eingeschraubt ist.

Die Spindel 41 weist einen Spindelkopf 41a auf, der in an sich bekannter Weise mit einem Spindelgewinde versehen ist, welches in ein korrespondierend ausgebildetes Innengewinde eingreift, welches mit einer sich an der Zwischenspindel 63 stirnseitig öffnenden Spindelaufnahme 63a zusammenwirkt. An den Spindelkopf 41a schließt sich ein Spindelbund 41b an. Unmittelbar benachbart zu dem Drehgriff 55 ist durch einen an der Spindel 41 befestigten Sprengring 41c eine ringförmige Anschlagfläche 41d ausgebildet.

Zwischen einem sich zwischen dem Sprengring 41c und dem Spindelbund 41b erstreckenden zylindrischen Führungsabschnitt 41e der Spindel 41 und dem Ventiloberteil 42 befindet sich ein Führungshülsenabschnitt 43a einer Stellhülse 43. Diese erstreckt sich in axialer Länge über eine Teillänge des Ventiloberteils 42 und bis über den Endbereich der Zwischenspindel 63. An ihrem dem Führungshülsenabschnitt 43a gegenüberliegenden Ende bildet die Stellhülse 43 eine Zwischenspindelaufnahme 43b aus, an deren stirnseitigen Ende Dichtringe 43c vorgesehen sind, welche die Zwischenspindelaufnahme 43b gegenüber der Außenumfangsfläche der Zwischenspindel 63 abdichten.

Die Zwischenspindelaufnahme 43b hat einen gegenüber dem Führungshülsenabschnitt 43a größeren Innendurchmesser und so ist zwischen den beiden Abschnitten 43a, 43b der Stellhülse 43 eine eine ringförmige Anlagefläche 43d für die Spindelschulter 41b ausbildende Stellhülsenschulter 43e vorgesehen.

Die Außenumfangsfläche des Führungshülsenabschnitts 43a der Stellhülse 43 liegt an Dichtringen 42a dichtend an, die in dem Ventiloberteil 42 aufgenommen sind. Die Zwischenspindel 63 ist verdrehfest, jedoch axial verschieblich in der Zwischenspindelaufnahme 43b gehalten; die Stellhülse 43 wiederum ist mit ihrem Führungshülsenabschnitt 43a axial verschieblich, jedoch verdrehfest in dem Ventiloberteil 42 geführt.

Gegen das freie stirnseitige Ende des Führungshülsenabschnitts 43a liegt eine Druckfeder 44 an, die zwischen dem Führungshülsenabschnitt 43a und dem drehgriffseitigem Ende des Ventiloberteils 42 unter Federvorspannung gehalten ist, welches hierzu drehgriffseitig einen sich radial nach innen auf den Führungsabschnitt 41 e hin verjüngenden Anlagekranz 42b ausbildet. An der einen Seite dieses Anlagekranzes 42b liegt die Druckfeder 44 an. Die gegenüberliegende Seite des Anlagekranzes 42b bildet die Gegenfläche zu der an dem Sprengring 41c ausgebildeten Anschlagfläche 41d der Spindel 41.

Das Ventilauslaufgehäuse 4 weist an seiner Unterseite eine unter Zwischenlage eines Rohrbelüfters 45 angeschraubte Schlauchtülle 46 auf, die einen Auslasskanal 47 axial verlängert, welcher sich im Wesentlichen rechtwinklig zu der Längsachse der Zwischenspindel 43 bzw. der Spindel 41 erstreckt. Auf der anderen Seite des Ventilauslaufgehäuses 4 wird der Auslasskanal 47 in Form einer Entlüftungsbohrung fortgesetzt, in der ein eine Entlüftungsöffnung 48 freigebendes Entlüftungsventil 49 angeordnet ist. Dieses Entlüftungsventil 49 weist einen Entlüftungsventilkörper 49a auf, der unter Vorspannung einer Entlüftungsfeder 49b gegen eine Dichtfläche eines Entlüftungsventileinsatzes 49c unter Zwischenlage eines Dichtungselementes 49d die Entlüftungsöffnung 48 verlegend anliegt. Der Entlüftungsventileinsatz 49c ist in das Ventilauslaufgehäuse 4 eingeschraubt und von einer Kappe 50, die gleichfalls auf das Ventilauslaufgehäuse 4 aufgeschraubt ist, abgedeckt.

Der Entlüftungsventilkörper 49a weist an seinem spindelseitigen Ende einen vorne abgerundeten Führungskegel 49e auf, der aufgrund der Federvorspannung 49b permanent gegen die Außenumfangsfläche der Zwischenspindelaufnahme 43b der Stellhülse 43 anliegt. Diese weist im Bereich des Führungskegels 49e ein Kurvenprofil 43f auf, welches ein sich im Wesentlichen in axialer Richtung erstreckendes Plateau und zwei von diesem schräg abgehende und das Plateau mit der Außenumfangsfläche der Zwischenspindelaufnahme 43b verbindende Rampen umfasst und dessen Dimensionierung sich aus der nachfolgenden Beschreibung ergibt.

In Figur 2 ist das Ausführungsbeispiel der Figuren 1 bis 3 bei abgesperrtem Ventil gezeigt. Hierbei liegt der Ventilkegel 22 dichtend an dem Ventilsitz 21 an. Die Zwischenspindel 63 ist hierzu durch Drehung gegenüber der Spindel maximal aus der Zwischenspindelaufnahme 43b heraus geschoben worden. Der Führungskegel 49e des Entlüftungskörpers 49a liegt auf der Außenumfangsfläche der Stellhülse 43a am Fuß der Rampe an und gibt den Entlüftungskanal 48 frei. Zwischen dem im Inneren des Gebäudes angeordneten Ventilgehäuse 2 und dem auf der Außenseite an dem Gebäude befindlichen und dessen Wandung überragenden Ventilauslaufgehäuse 4, in dem Ringraum zwischen der Zwischenspindel 63 und dem Zwischenrohr 6 befindliches Wasser, kann danach aus der Regulier- und Absperrarmatur auslaufen. Die Armatur ist entlüftet. Die Stellhülse 43 befindet sich in der zweiten Stellung.

Wird nun von dem Benutzer der Armatur zur Entnahme von Wasser der Drehgriff 55 gedreht, so wird diese Drehung über die Spindel 41 übertragen, welche relativ zu der Zwischenspindel 63 wandert, die über eine Sechskantführung verdrehfest in der Stellhülse 43, diese wiederum über eine Sechskantführung verdrehfest in dem Ventiloberteil 42 aufgenommen ist. Zunächst aber bleibt die Armatur geschlossen, da die Relativbewegung zwischen der Spindel 41 und der Zwischenspindel 63 durch eine Axialbewegung der Stellhülse 43 zusammen mit der Spindel 41 ausgeglichen wird, und zwar aufgrund der Federkraft der Druckfeder 44. Diese Druckfeder 44 übt eine Federkraft aus, die größer als der gegen den Ventilkegel 22 wirkende Leitungsdruck des dort anstehenden Wassers ist. Die Drehung an dem Handgriff 55 führt dementsprechend zunächst zu einer Lageverschiebung der Stellhülse 43 gegenüber dem Ventiloberteil 42 und gegenüber der Zwischenspindel 63. Durch die Anlage der Spindelschulter 41b an der Stellhülsenschulter 43e wird diese Bewegung der Stellhülse 43 auf die Spindel 41 übertragen. Der Führungskegel 49e wandert hierbei über das Kurvenprofil 43f, d.h. über die Rampe auf das Plateau, wodurch das Dichtungselement 49d gegen die an dem Entlüftungsventilkörper 49a ausgebildete Dichtfläche gegen die Kraft der Feder 49b angelegt wird. Das Entlüftungsventil 49 wird somit geschlossen. Die vorerwähnte Relativbewegung von Stellhülse 43 und Spindel 41 endet, wenn der Sprengring 41c mit seiner Anschlagfläche 41d gegen den Anlagekranz 42b des Ventiloberteils 42 zur Anlage gelangt, so dass die Stellhülse 43 gegenüber dem Ventiloberteil 42 lagegesichert ist. Danach führt eine weitere Drehung an dem Handgriff 55 zu einer Relativbewegung zwischen der Zwischenspindel 63 und der Stellhülse 43 in axialer Richtung, die in ihrer Lage unverändert bleibt und somit das Entlüftungsventil 49 geschlossen hält.

Bei Beendigung der Wasserentnahme wird der Drehgriff 55 erneut betätigt. Bei einer in Figur 3 gezeigten Positionierung der Stellhülse 43 relativ zu dem Entlüftungsventil 49 erfolgt zunächst eine axiale Verschiebung der Zwischenspindel 63 in Richtung auf den Ventilsitz 21. Kommt der Ventilkegel 22 an dem Ventilsitz 21 zur Anlage, so wird die axiale Verschiebung der Zwischenspindel 63 gestoppt. Eine fortgesetzte Drehung an dem Drehgriff 55 führt zu einer weiteren axialen Verschiebung zwischen der Spindel 41 und der Zwischenspindel 63, die dadurch ausgeglichen wird, dass sich die Stellhülse 43 entgegen der Kraft der Druckfeder 44 zusammen mit der Spindel 41 verschiebt. Dementsprechend gleitet die Stellhülse 43 von der in Figur 3 gezeigten ersten Stellung der Stellhülse 43, bei welcher der Ventilkörper 49a die Entlüftungsöffnung 48 verschließt, in seine in Figur 2 gezeigte zweite Stellung, in welcher aufgrund der Lage der Stellhülse 43 das Entlüftungsventil geöffnet ist. Aufgrund der Federkraft der Druckfeder 44 bleibt hierbei die Regulier- und Absperrarmatur geschlossen, d.h. der Ventilkegel 22 bleibt dichtend an dem Ventilsitz 21 angelegt.

Aufgrund der Kurvensteuerung zwischen der Stellhülse 43 und dem Entlüftungsventil 49 wird das Entlüftungsventil 49 zwangsläufig geöffnet, nachdem die Regulier- und Absperrarmatur geschlossen worden ist.

Bei dem in den Figuren 4 und 5 gezeigten Ausführungsbeispiel ist das Entlüftungsventil 49 integral in dem Ventilauslaufgehäuse 4 aufgenommen. Gleiche Bauteile sind gegenüber dem vorherigen Ausführungsbeispiel mit gleichen Bezugszeichen gekennzeichnet. Die Stellhülse 43 ist vorliegend als rohrförmiges Bauteil mit in etwa gleichem Durchmesser ausgeformt, wobei die Stellhülsenschulter 43e an dem stirnseitigen Ende der Stellhülse 43 angeordnet ist. Auch hier wird die Stellhülsenschulter 43e zwischen der Druckfeder 44 und dem Spindelbund 41b geklemmt.

An der Außenumfangsfläche der Stellhülse 43 befindet sich ein Dichtring 52, der drehgriffseitig an einem einstückig mit der Stellhülse 43 ausgebildeten Anlagebund 53 anliegt. Dem Dichtring 52 vorgelagert ist an der Innenumfangsfläche des Ventilauslaufgehäuses 4 eine nach innen schräg zulaufende Dichtfläche 54 angeformt.

Bei der in Figur 5 gezeigten Stellung ist das Regulier- und Absperrventil geöffnet. Die Zwischenspindel 63 liegt stirnseitig an der Stellhülsenschulter 43e an. Das Ventil ist danach maximal geöffnet. Wird nun der Drehgriff 55 betätigt, so dreht die Spindel 41 relativ zu der Zwischenspindel 63 und schiebt diese in Richtung auf den Ventilsitz 21 vor. Auch bei diesem Ausführungsbeispiel ist die Zwischenspindel 63 axial verschieblich jedoch verdrehsicher in dem Führungshülsenabschnitt 43a der Stellhülse 43 geführt. Diese Stellhülse 43 wiederum ist beispielsweise über eine Sechskantführung verdrehsicher in dem Ventiloberteil 42 aufgenommen. Dementsprechend wird die Drehung der Spindel 41 zunächst nach Art eines nicht steigenden Ventils auf die Zwischenspindel 63 übertragen. Hierbei liegt zunächst der Dichtring 52 zwischen dem Anlagebund 53 und der Dichtfläche 54 aufgrund der Druckkraft der Druckfeder 44, die sich gegen die Stellhülsenschulter 42e abdrückt, an. Gelangt nun der Ventilkegel 22 an dem Ventilsitz 21 zur Anlage, d.h. wird das Ventil abgesperrt, so führt eine weitere Drehung der Spindel 43 dazu, dass diese aus der Zwischenspindel 43 herausgedreht wird, und zwar in einer axialen Relativbewegung zu dem Ventilauslaufgehäuse 4. Die Spindel 41 nimmt hierbei mit ihrem Spindelbund 41b die Stellhülse 43 mit. Dadurch wird die dichtende Anlage des Dichtringes 52 an der Dichtfläche 54 aufgehoben. Mit anderen Worten wird die Stellhülse 43 bei abgesperrtem Ventil von der in Figur 5 gezeigten ersten Stellung in die in Figur 6 gezeigte zweite Stellung verbracht. Umgebungsluft kann in den von dem Drehgriff 55 umgebenden Ringraum und durch nicht näher dargestellte Entlüftungskanäle, die in dem Ventilauslaufgehäuse 4 ausgespart sind und bis zu der Dichtfläche 54 reichen, in den Ringraum zwischen dem Zwischenrohr 6 und der Zwischenspindel 63 gelangen. Die Regulier- und Absperrarmatur ist entlüftet.

### Bezugszeichenliste

- 2: Ventilgehäuse
- 4: Ventilauslaufgehäuse
- 6: Zwischenrohr
- 21: Ventilsitz
- 22: Ventilkegel
- 23: Befestigungsflansch
- 24: Einlaufstutzen
- 25: Ventilkörper
- 26: Feder
- 41: Spindel
- 41a: Spindelkopf
- 41b: Spindelbund
- 41c: Sprengring
- 41d: Anschlagfläche
- 41e: Führungsabschnitt
- 42: Ventiloberteil
- 42a: Dichtring
- 42b: Anlagekranz
- 43: Stellhülse
- 43a: Führungshülsenabschnitt
- 43b: Zwischenspindelaufnahme
- 43c: Dichtring
- 43d: Anlagefläche
- 43e: Stellhülsenschulter
- 43f: Kurvenprofil
- 44: Druckfeder
- 45: Rohrbelüfter
- 46: Schlauchtülle
- 47: Auslasskanal
- 48: Entlüftungsöffnung
- 49: Entlüftungsventil
- 49a: Entlüftungsventilkörper
- 49b: Entlüftungsventilfeder
- 49c: Entlüftungsventileinsatz
- 49d: Dichtungselement
- 49e: Führungskegel
- 50: Kappe
- 52: Dichtring
- 53: Anlagebund
- 54: Dichtfläche
- 55: Drehgriff
- 61: Manschette
- 62: Isolierung
- 63: Zwischenspindel
- 63a: Spindelaufnahme
- 64: Verbindungshülse
- 65: Gleitring

## Patentansprüche

1. Regulier- und Absperrarmatur mit
einem Ventilgehäuse (2), in dem ein Ventilkegel (22) verschieblich geführt und dichtend an einen an dem Ventilgehäuse (2) ausgebildeten Ventilsitz (21) zur Anlage bringbar ist,
einem Ventilauslaufgehäuse (4), in das ein Ventiloberteil (42) mit einer drehbar in diesem angeordneten und mit einem Drehgriff (55) verbundenen Spindel (41) eingebaut ist,
mit einem zwischen dem Ventilgehäuse (2) und dem Ventilauslaufgehäuse (4) montierten Zwischenrohr (6), das derart bemessen ist, dass das Ventilgehäuse (2) im Innenbereich eines Gebäudes und das Ventilauslaufgehäuse (4) die Außenwand des Gebäudes überragend angeordnet ist und welches eine mit der Spindel (41) im Eingriff stehende, axial verstellbare Zwischenspindel (63) umgibt, die den Ventilkegel (22) stellt, sowie
einem Entlüftungsventil (49) mit einem bei geöffnetem Ventilkegel (22) eine Entlüftungsöffnung (48) verschließenden Dichtelement (49d; 52), welches die Entlüftungsöffnung (48) bei geschlossenem Ventilkegel (22) freigibt,
**gekennzeichnet durch**
einen mit der Spindel (41) zusammenwirkenden, verdrehfest und längsverschieblich zu der Spindel (41) in dem Ventiloberteil (42) gehaltenen Stellkörper (43), der bei geschlossenem Ventilkegel (22) von einer ersten Stellung in eine zweite Stellung längsverschieblich ist und hierbei derart auf das Dichtelement (49d; 52) einwirkt, dass dieses in der ersten Stellung des Stellkörpers (43) die Entlüftungsöffnung (48) verschließt und in der zweiten Stellung des Stellkörpers (43) diese freigibt.

2. Regulier- und Absperraramatur nach Anspruch 1, **dadurch gekennzeichnet, dass** der Stellkörper (43) zusammen mit der Spindel (41) von der ersten in die zweite Stellung längsverschieblich ist.

3. Regulier- und Absperraramatur nach Anspruch 1 oder 2, **dadurch gekennzeichnet, dass** der Stellkörper durch eine Stellhülse (43) gebildet ist, in der ein Ende der Zwischenspindel (63) verdrehfest aufgenommen ist und die in dem Ventiloberteil (42) in Richtung auf den Ventilsitz (21) gegen die Spindel (41) vorgespannt ist.

4. Regulier- und Absperraramatur nach einem der vorherigen Ansprüche, **dadurch gekennzeichnet, dass** die Stellhülse (43) in der ersten Stellung formschlüssig gegen das Ventiloberteil (42) lagegesichert ist.

5. Regulier- und Absperraramatur nach einem der vorherigen Ansprüche, **dadurch gekennzeichnet, dass** die Stellhülse (43) eine Ringfläche aufweist, gegen die eine an der Spindel (41) ausgebildeten Spindelbund (41 b) unter Vorspannung einer Druckfeder anliegt.

6. Regulier- und Absperrarmatur nach einem der vorherigen Ansprüche, **dadurch gekennzeichnet, dass** die Stellhülse (43) einen gegenüber dem Ventiloberteil (42) abgedichteten Außenumfangsabschnitt und einen gegenüber der Zwischenspindel (63) abgedichteten Innenumfangsabschnitt aufweist.

7. Regulier- und Absperrarmatur nach einem der vorherigen Ansprüche, **dadurch gekennzeichnet, dass** das Dichtelement (52) an dem Stellkörper (43) angeordnet ist und in der ersten Stellung an dem Ventilauslaufgehäuse (4) dichtend anliegt.

8. Regulier- und Absperrarmatur mit einem an dem Ventilauslaufgehäuse (4) vorgesehenen, federvorgespannt gehaltenen Entlüftungsventilkörper (49a), durch dessen Betätigung die Entlüftungsöffnung freigegeben wird nach einem der vorherigen Ansprüche 1 bis 6, **dadurch gekennzeichnet, dass** der Entlüftungsventilkörper (49a) gegen ein an dem Stellkörper (43) ausgebildetes Kurvenprofil (43f) zumindest in der zweiten Stellung unter Vorspannung gehalten ist.

## Claims

1. Regulating and stop armature comprising
a valve housing (2), in which a valve cone (22) guided in a sliding and sealed arrangement can be fitted on a valve seat (21) provided on the valve housing (2),
a valve outlet housing (4), into which a valve top part (42) is disposed comprising a rotatable spindle (41) with an integrated rotating handle (55),
an intermediate pipe (6) fitted between the valve housing (2) and the valve outlet housing (4), the dimensions of which are such that the valve housing (2) is fitted in the interior of a building and the valve outlet housing (4) extends out from the external wall of the building and which surrounds an axially displaceable intermediate spindle (63) engaging with the spindle (41) which positions the valve cone (22), and
a venting valve (49) with a seal element (49d; 52) closing a venting orifice (48) when the valve cone (22) is open, which opens the venting orifice (48) when the valve cone (22) is closed,
**characterised by**
an actuator body (43) co-operating with the spindle (41) retained in the valve top part (42) so that it is not able to rotate but is longitudinally displaceable relative to the spindle (41), , which actuator body can be moved longitudinally from a first position into a second position when the valve cone (22) is closed and as it does so acts on the seal element (49d; 52) so that the latter closes the venting orifice (48) when the actuator sleeve (43) is in the first position and releases it when the actuator sleeve (43) is in the second position.

2. Regulating and stop armature as claimed in claim 1, **characterised in that** the actuator body (43) is able to slide longitudinally from the first into the second position together with the spindle (41).

3. Regulating and stop armature as claimed in claim 1 or 2, **characterised in that** the actuator body is formed by an actuator sleeve (43), in which one end of the intermediate spindle (63) is accommodated so that it is not able to rotate, and the actuator sleeve in the valve top part (42) is biased against the spindle (41) in the direction towards the valve seat (21).

4. Regulating and stop armature as claimed in one of the preceding claims, **characterised in that** the actuator sleeve (43) is secured in position in a positive fit against the valve top part (42) in the first position.

5. Regulating and stop armature as claimed in one of the preceding claims, **characterised in that** the actuator sleeve (43) has an annular surface, against which a spindle collar (41b) formed on the spindle (41) sits, biased by a compression spring.

6. Regulating and stop armature as claimed in one of the preceding claims, **characterised in that** the actuator sleeve (43) has an external circumferential portion sealed off from the valve top part (42) and an internal circumferential portion sealed off from the intermediate spindle (63).

7. Regulating and stop armature as claimed in one of the preceding claims, **characterised in that** the seal element (52) is disposed on the actuator body (43) and sits against the valve outlet housing (4) affording a seal in the first position.

8. Regulating and stop armature comprising a venting valve body (49a) provided on the valve outlet housing (4) and retained in a spring biased arrangement, which causes the venting orifice to be opened when operated as claimed in one of the preceding claims, **characterised in that** the venting valve body (49a) is held biased against a curved profile (43f) provided on the actuator body (43) at least in the second position.

## Revendications

1. Robinetterie de régulation et d'arrêt avec un corps de soupape (2) dans lequel un cône de soupape (22) est apte à être guidé de manière coulissante et appliqué de manière étanche contre un siège de soupape (21) formé sur le corps de soupape (2),
un corps de sortie de soupape (4) dans lequel est montée une partie supérieure de soupape (42) dans laquelle est disposée en rotation une tige (41) couplée à une poignée tournante (55),
avec un tube intermédiaire (6) qui est monté entre le corps de soupape (2) et le corps de sortie de soupape (4), qui est dimensionné de telle sorte que le corps de soupape (2) puisse être disposé dans la zone intérieure d'un bâtiment et que le corps de sortie de soupape (4) puisse être disposé de manière à dépasser du mur extérieur du bâtiment, et qui entoure une tige intermédiaire (63) qui est en prise avec la tige (41), qui est réglable axialement et qui règle le cône de soupape (22), et
une soupape d'aération (49) avec un élément d'étanchéité (49d ; 52) qui obture une ouverture d'aération (48) quand le cône de soupape (22) est ouvert, et qui dégage ladite ouverture d'aération (48) quand le cône de soupape (22) est fermé,
**caractérisée par** un corps de réglage (43) qui coopère avec la tige (41), qui est maintenu dans la partie supérieure de soupape (42) en étant fixe en rotation et mobile longitudinalement par rapport à la tige (41), qui est mobile longitudinalement d'une première position jusqu'à une seconde position quand le cône de soupape (22) est fermé, et agit alors sur l'élément d'étanchéité (49d ; 52) de telle sorte que celui-ci obture l'ouverture d'aération (48) dans la première position du corps de réglage (43) et la dégage dans la seconde position du corps de réglage (43).

2. Robinetterie de régulation et d'arrêt selon la revendication 1, **caractérisée en ce que** le corps de réglage (43) est mobile longitudinalement avec la tige (41) de la première jusqu'à la seconde position.

3. Robinetterie de régulation et d'arrêt selon la revendication 1 ou 2, **caractérisée en ce que** le corps de réglage est formé par un manchon de réglage (43) dans lequel une extrémité de la tige intermédiaire (63) est reçue en étant fixe en rotation, et qui est contraint contre la tige (41) en direction du siège de soupape (21) dans la partie supérieure de soupape (42).

4. Robinetterie de régulation et d'arrêt selon l'une des revendications précédentes, **caractérisée en ce que**, dans la première position, le manchon de réglage (43) est bloqué par complémentarité de forme contre la partie supérieure de soupape (42).

5. Robinetterie de régulation et d'arrêt selon l'une des revendications précédentes, **caractérisée en ce que** le manchon de réglage (43) présente une surface annulaire contre laquelle une collerette de tige (41b) formée sur la tige (41) est appliquée avec une contrainte d'un ressort de compression.

6. Robinetterie de régulation et d'arrêt selon l'une des revendications précédentes, **caractérisée en ce que** le manchon de réglage (43) présente une partie circonférentielle extérieure qui est étanche par rapport à la partie supérieure de soupape (42), et une partie circonférentielle intérieure qui est étanche par rapport à la tige intermédiaire (63).

7. Robinetterie de régulation et d'arrêt selon l'une des revendications précédentes, **caractérisée en ce que** l'élément d'étanchéité (52) est disposé sur le corps de réglage (43) et est appliqué de manière étanche contre le corps de sortie de soupape (4) dans la première position.

8. Robinetterie de régulation et d'arrêt avec un corps de soupape d'aération (49a) qui se trouve sur le corps de sortie de soupape (4), qui est contraint par ressort, et grâce à l'actionnement duquel l'ouverture d'aération est dégagée selon l'une des revendications 1 à 6 précédentes, **caractérisée en ce que**, au moins dans la seconde position, le corps de soupape d'aération (49a) est maintenu avec une contrainte contre un profil courbe (43f) formé sur le corps de réglage (43).
